# FASCICULE DE BREVET EUROPEEN

(11) **EP 0 039 632 B1**
(45) Date de publication et mention de la délivrance du brevet: **17.04.1985**
(21) Numéro de dépôt: 81400656.5
(22) Date de dépôt: 28.04.1981
(51) Int. Cl.: E04F 10/06

(54) **Store du type banne à bras motorisés**
Gelenkarmmarkise mit getriebenen Tragarmen
Awning with driven articulated arms

(30) Priorité: 29.04.1980 FR 8009583
(43) Date de publication de la demande: 11.11.1981
(73) Titulaire: Franciaflex-Société Anonyme, F-45430 Checy (Loiret) (FR)
(72) Inventeur: Bruneau, Paul Lucien Robert, Checy (Loiret) (FR)
(74) Mandataire: Rataboul, Michel

## Description

La présente invention concerne un store du type banne c'est-à-dire comprenant une toile tendue sur une barre de charge et enroulée sur un cylindre. Des bras articulés sont reliés à la barre de charge afin qu'en déroulant la toile du cylindre, la barre de charge s'éloigne du cylindre et déploie la toile. De même en enroulant la toile sur le cylindre les bras se replient du fait que la toile tire sur la barre de charge.

Pour obtenir la première manoeuvre ci-dessus, il faut être assuré que les bras se déploient et, pour cela, on connaît deux moyens essentiels:
-les bras, de par leur conception cinématique elle-même exercent une action sur la barre de charge dans les deux sens voulus: poussée et traction. Des bras de ce type sont, par exemple, du type "ciseaux de Nuremberg".
- les bras sont munis d'un dispositif à ressort qui tend en permanence à ouvrir les bras, ce qui revient à exercer une poussée sur la barre de charge, la traction étant développée par la toile, du fait que celle-ci est sollicitée à l'enroulement par un treuil entraînant le cylindre.

La première solution est relativement coûteuse à construire et présente des inconvénients quant à l'encombrement et à l'esthétique de l'ensemble.

La deuxième solution est celle qui est le plus souvent adoptée depuis quelques années pour ses qualités de simplicité et de prix de revient.

Elle présente cependant des inconvénients:

Tout d'abord, le montage des ressorts est délicat et dangereux car les bras doivent être livrés pliés pour diminuer leur encombrement et sont maintenus ainsi au moyen d'un lien solide. Lors du montage du sotre il faut, bien entendu, enlever ce lien et cela est fréquemment l'occasion d'accidents du fait que le ressort est nécessairement très puissant et tend à ouvrir les bras avec une force difficilement maîtrisable.

Pourtant, un autre inconvénient plus important existe au niveau de la fonction même des bras car s'ils agissent bien dans le sens d'une poussée de la barre de charge c'est-à-dire dans le sens du déplacement de la toile, ils n'ont aucune action contre le mouvement inverse. Or, il serait très important d'immobiliser les bras dans la position choisie.

En effet, une banne est, par nature, de grandes dimensions puisqu'elle doit équiper des baies très étendues telles que des vitrines de magasins, des terrases de restaurants, etc., de sorte qu'elle constitue une véritable voile sensible aux effets du vent. Il est très fréquent de voir des toiles se gonfler à la suite de tourbillons de vent ascendant et cela a pour résultat de solliciter les bras et la barre de charge selon des efforts parfois suffisamment importants pour détériorer toute l'armature du store.

Cet accident pourrait être évité si le store comportait des organes aptes à résister élastiquement à ces efforts afin de céder sans se briser, ce qui suppose que tous les éléments mobiles soient rendus immobiles lorsqu'ils sont dans la position désirée et qu'il existe une force élastique convenablement étalonnée.

Parmi les dispositifs connus, on peut citer:
- le brevet allemand 1.683.477 qui décrit un store comprenant des bras et une toile tendue ainsi qu'un vérin.

La présente invention concerne également un store de ce type, car elle prévoit certains modes de réalisation qui font appel à des vérins. Mais elle se caractérise par une organisation particulière de tels vérins car leur action doit être synchronisée avec un celle d'un organe d'arrêt du cylindre d'enroulement de la toile et aucune de ces dispositions n'est décrite dans ce brevet allemand.

Il faut noter que les vérins prévus par le brevet allemand agissent dans le sens d'une poussée sur les bras pour déployer le store et qu'ils n'ont aucune action pour maintenir la toile tendue. C'est la toile elle-même qui retient les bras, de sorte que les vérins ne sont que des "ressorts à gaz".

La présente invention, au contraire, prévoit l'association de deux moyens qui sont, respectivement, des organes de blocage situés à l'articulation des bras et un organe d'arrêt associé au cylindre d'enroulement de ladite toile.
- Le brevet US 3.074.474 qui ne comprend ni organe de blocage des bras, ni organe d'arrêt sur le cylindre.
- Le brevet US 3.870.096 qui décrit un dispositif qui ne comprend pas de bras articulés en leur milieu pas plus qu'il ne décrit la présence d'un organe de blocage de tels bras.

Il décrit en revanche, comme beaucoup d'autres dispositifs connus, la présence d'un frein sur le cylindre d'enroulement de la toile mais, puisqu'il n'y a pas d'organe de blocage dans l'installation complète, il n'y a évidemment aucune synchronisation entre l'action des organes de blocage d'une part et l'action du frein du cylindre d'autre part.

La présente invention apporte une solution nouvelle au problème de la commande et de la stabilité d'une banne, même de très grandes dimensions et/ou soumise à de fortes sollicitations du vent. Elle procure en outre des avantages particuliers à l'égard du fonctionnement des stores du type banne.

A cette fin l'invention a pour objet un store du type banne comprenant d'une part une armature composée de bras articulés, d'une barre de charge, éventuellement d'un mécanisme dit "moteur" pour le déplacement relatif de ces éléments et d'un cylindre rotatif dans des paliers et d'autre part une toile tendue entre la barre de charge et le cylindre sur lequel elle peut être enroulée, caractérisé en ce que chaque bras est muni d'un mécanisme de blocage à deux points d'application situés de part et d'autre de l'articulation des deux demi-bras qui composent chaque bras afin de les immobiliser en permanence dans leur deux sens possibles de mouvement quand le mécanisme de blocage est lui-même immobile, tandis que le cylindre est du type comprenant un organe tel qu'un ressort destiné à le solliciter en permanence dans son sens de rotation correspondant à l'enroulement de la toile et est associé à un organe d'arrêt: de la rotation de cylindre, cet organe d'arrêt étant susceptible d'occuper une position active et une position inactive dans laquelle il est neutralisé.

Selon des modes préférés de réalisation de l'invention:
-l'organe d'arrêt est du type à frottement réglable tel qu'un frein et comprend une partie tournante telle qu'un tambour ou un disque ainsi qu'une pièce d'appui éclipsable telle qu'un patin ou une mâchoire.
- l'organe d'arrêt est du type à blocage positif et comprend une partie tournante telle qu'un pignon denté ou une roue à crans ainsi qu'une pièce d'arrêt éclipsable telle qu'un cliquet.
- le mécanisme de blocage de chaque bras est constitué par un vérin dont le cylindre d'une part et la tige d'autre part sont articulés par leurs extrémités, selon deux points d'application respectivement sur un demi-bras et sur l'autre, ce vérin étant mis en communication avec un fluide sous pression permanente et contrôlé par des organes susceptibles de faire varier la position relative du cylindre et de la tige, afin que chacun de ces vérins constitue en outre un moteur destiné au déplacement des demibras.
- l'organe d'arrêt associé au cylindre comprend un mécanisme d'actionnement synchronisé avec l'un au moins des deux mécanismes de blocage des bras.
- le mécanisme de blocage des bras étant constitué par des vérins hydrauliques, le mécanisme d'actionnement de l'organe d'arrêt associé au cylindre est également hydraulique et le store comprend un boîtier de commande auquel aboutit une conduite d'alimentation de fluide sous pression provenant d'une source et duquel partent des conduites de fluide sous pression aboutissant aux vérins, une dérivation étant reliée à un boîtier contenant le mécanisme d'actionnement de l'organe d'arrêt, afin que les vérins d'une part et le mécanisme d'actionnement de l'organe d'arrêt d'autre part soient tous deux commandés en synchronisme, le boitier de commande comprenant des vannes qui contrôlent l'écoulement du fluide sous pression.
- le mécanisme de blocage des bras est constitué par un vérin à simple effet c'est-à-dire ne comprenant qu'une seule conduite de fluide, le store comprenant un ressort sollicitant en permanence les demi-bras dans la direction opposée à celle donnée par la poussée du fluide dans le vérin, ce ressort étant avantageusement constitué par un fluide comprimé tel que de l'air, de l'azote ou analogue prévu dans le vérin lui-même.

L'invention sera mieux comprise par la description détaillée ci-après faite en référence au dessin annexé. Bien entendu, la description et le dessin ne sont donnés qu'à titre d'exemple indicatif et non limitatif.
La figure 1 est une vue schématique en perspective d'un store conforme à l'invention dont la toile est en position de déploiement.
La figure 2 est une vue schématique en perspective du même store mais dont la toile est en position d'enroulement.
La figure 3 est une vue schématique de profil correspondant à la position représentée sur la figure 1.

En se reportant au dessin on voit qu'un store conforme à l'invention comprend d'une part une armature composée de bras articulés 1 et 2, d'une barre de charge 3, d'un cylindre 4 monté rotatif dans des paliers 5 et d'autre part, une toile 6 tendue entre la barre de charge 3 et le cylindre 4 sur lequel elle peut être enroulée.

Chaque bras est composé, comme cela est connu en soi, de deux demi-bras respectivement 1a, 1b et 2a, 2b articulés entre eux. Les demi-bras 1a et 2a sont articulés sur des supports fixes 7 et 8 tandis que les demi-bras 16 et 2b sont articulés à la barre de charge 3 par des pivots 9 et 10.

Chaque bras 1 et 2 est muni d'un mécanisme de blocage, ici un vérin à double effet, respectivement 11 et 12, qui a deux points d'application 13 et 14 d'une part, 15 et 16 d'autre part situés de part et d'autre des articulations 17 pour le bras 1 et 18 pour le bras 2.

Le cylindre 4 est équipé, comme cela est connu en soi, d'un mécanisme à ressorts (non visible sur le dessin) par lequel il est sollicité en permanence dans son sens de rotation correspondant à l'enroulement de la toile 6.

En outre, le cylindre 4 est solidaire d'un tambour 19 en regard duquel se trouve un patin mobile 20 susceptible d'être appliqué plus ou moins énergiquement coutre ce tambour 19 pour s'opposer à la rotation du cylindre 4 et, à l'inverse, d'être éloigné du tambour 19 pour libérer la rotation du cylindre 4.

Les vénrins 11 et 12 sont reliés à une source de fluide sous pression (non représentée) par l'intermédiaire d'un boîtier de commande 21 auquel aboutit une conduite d'alimentation en fluide 22 et duquel partent deux conduites 23 et 24 aboutissant respectivement aux vérins 11 et 12.

Ceux-ci sont du type "à double effet" classique c'est-à-dire que le corps 11a-12a du vérin contient un piston solidaire de la tige correspondante 11b-12b et placé de telle sorte que les conduites 23 et 24 débouchent dans le corps 11 a―12a de part et d'autre de ce piston.

Sur les conduites 23 et 24 sont branchées deux dérivations respectivement 25 et 26 aboutissant à un boîtier 27 dans lequel est prévu un mécanisme de tout type connu relié au patin mobile 20 pour l'actionnement de ce dernier.

Le fonctionnement du store qui vient d'être décrit est le suivant:
La toile étant supposée déployée, comme cela est représenté sur la figure 1, celle-ci est maintenue tendue, car le fluide sous pression à été établi par action sur l'un des boutons 28 ou 29 du boîtier 21 de telle sorte que les tiges 11b et 12b des vérins 11 et 12 soient en position d'extension et maintenues immobiles dans cette position du fait que le piston solidaire de chacune de ces tiges ne peut se déplacer dans le cylindre correspondant 11a-12a à l'encontre de la pression du fluide. Les vérins 11 et 12 ont ainsi pour effet d'immobiliser les deux demi-bras 1a-1b d'une part et 2a-2b d'autre part, de sorte que la barre de charge 3 est elle-même immobilisée.

Le mécanisme placé dans le boitier 27 occupe, en synchronisme avec les vérins 11 et 12, une position correspondant à l'action plus ou moins énergique du patin 20 contre le tambour 19 de sorte que le cylindre 4 tend à être immobilisé.

Comme on l'a expliqué dans le préambule ci-dessus, cette immobilisation de tous les éléments mobiles du store assure la stabilité de la toile en toutes circonstances grâce à l'action combinée du patin 20 contre le tambour 19 qui créé une force aisément étalonnée lors de la construction.

Pour enrouler la toile 6, soit en partie, soit en totalité (figure 3), on agit sur l'un des boutons 28 ou 29 du boitier de commande 21 de telle sorte que le fluide sous pression se déplace dans les conduites 23 et 24 selon les flèches F1. Ce faisant, les pistons solidaires des tiges 11b et 12b se déplacent dans les cylindres 11 a et 12a de sorte que les tiges 11b et 12b s'enfoncent et tirent sur les demi-bras 16 et 2b par leurs points d'application 14 et 16, les cylindres 11 a et 12a étant reliés, eux, aux demi-bras 1a et 2a. Les bras se replient donc et font remonter la barre de charge 3.

Simultanément, le fluide en mouvement agit sur le mécanisme placé dans le boitier 27 pour placer le patin 20 dans une position d'éloignement par rapport au tambour 19, de telle manière que ce dernier et le cylindre 4 dont il est solidaire peuvent tourner librement, ce qu'ils font sous l'effet du mécanisme à ressort qui sollicite en permanence le cylindre 4, ces dispositions ayant pour résultat d'enrouler automatiquement la toile 6 sur le cylindre 4 au fur et à mesure que la barre de charge 3 remonte, c'est-à-dire tant que les tiges 11b-12b sont en mouvement.

Lorsque la toile est suffisamment enroulée au gré de l'utilisateur, celui-ci arrête son action sur le bouton du boîtier de commande 21, ce qui a pour effet instantané d'immobiliser les tiges 11b-12b des vérins 11-12, les bras 1-2 et la barre de charge 3. Le cylindre 4, quant à lui, subit un effort d'immobilisation dont la valeur est établie, par exemple, en prévoyant un ressort qui agit en permanence sur le patin 20 et qui n'est neutralisé par compression, provisoirement, que par le fluide sous pression.

Lorsque la toile 6 est enroulée en totalité (figure 2) les bras 1 et 2 sont complétement repliés comme des bras standards car les vérins 11 et 12 sont placés de telle sorte qu'ils ne s'opposent pas à leur repliement complet. Eventuellement, les vérins 11 et 12 peuvent être logés dans le profil des bras dès lors que le débattement latéral des vérins et des tiges par rapport aux bras est prévu.

Pour déployer la toile 6, il suffit d'agir sur le bouton du boitier de commande 21 qui provoque les effets inverses de l'autre, de telle sorte que le fluide sous pression se déplace dans les conduites 23 et 24 dans le sens des fléches F2, et actionne les pistons solidaires des tiges 11b-12b dans le sens de l'extension de ces tiges, lesquelles poussent les demi-bras 1b et 2b et, par suite, la barre de charge 3. La toile 6 se déroule du fait que la barre de charge 3 la tire et du fait que le patin 20 est éloigné du tambour 19 ainsi devenu libre avec le cylindre 4.

On voit que l'organe d'arrêt constitué par l'ensemble 19-20 associé au cylindre 4 comprend un mécanisme synchronisé avec l'un du moins de ceux qui équipent les bras 1 et 2.

Ici, comme on l'a décrit, ces mécanismes sont constitués par les vérins 11 et 12. Le synchronisme peut être obtenu par liaison hydraulique selon laquelle le patin 20 est constamment et automatiquement sollicité en position d'arrêt du tambour 19 tandis qu'il est placé en position inactive dès que le fluide sous pression est mis en mouvement, qu'il s'agisse de l'extension ou du repliement des bras 1 et 2.

Selon une caractéristique de l'invention, les conduites de fluide sous pression s'étendent depuis une source jusqu'aux vérins en passant par le boîtier de commande comprenant des vannes qui contrôlent l'écoulement du fluide sous pression.

Selon une caractéristique de l'invention, le mécanisme de chaque bras est constitué par un vérin du type à simple effet c'est-à-dire ne comprenant qu'une seule conduite de fluide, ce vérin comprenant un ressort sollicitant en permanence la tige du vérin dans la direction opposée à celle donnée par le fluide, ce ressort étant avantageusement constitué par un fluide comprimé tel que de l'air, de l'azote ou analogue.

Cette disposition (non représentée au dessin) permet de simplifier la construction du store et de supprimer l'une des conduites, soit 23 soit 24.

Le fluide sous pression est de préférence constitué par un liquide incompressible tel que de l'huile, de sorte que le fluide comprimé tel qu'on gaz, peut être élastique sans pour autant entraîner les inconvénients des stores connus et rappelés dans le préambule ci-dessus, puisqu'ici l'ensemble des fluides utilisés n'est incompréhensible et ne rend l'ensemble inélastique que jusqu'à un certain seuil au-delà duquel les bras deviennent élastiquement déformables dans le sens permettant le jeu de la toile à la manière d'une voile et son retour à sa tension préalable.

## Revendications

1. Store du type banne comprenant d'une part une armature composée de bras articulés (1 et 2), d'une barre de charge (3), éventuellement d'un mécanisme dit "moteur" pour le déplacement relatif de ces éléments et d'un cylindre (4) rotatif dans des paliers (5) et d'autre part une toile (6) tendue entre la barre de charge (3) et le cylindre (4) sur lequel elle peut être enroulée, caractérisé en ce que chaque bras (1-2) est muni d'un mécanisme de blocage (11-12) à deux points d'application (13-14 et 15―16) situés de part et d'autre de l'articulation (17-18) des deux demi- bras (1 a-1 b et 2a-2b) qui composent chaque bras (1-2) afin de les immobiliser en permanence dans leur deux sens possibles de mouvement quand le mécanisme de blocage (11-12) est lui-même immobile, tandis que le cylindre (4) est du type comprenant un organe tel qu'un ressort destiné à le solliciter en permanence dans son sens de rotation correspondant à l'enroulement de la toile (6) et est associé à un organe d'arrêt (19-20): de la rotation du cylindre (4), cet organe d'arrêt (19-20) étant susceptible d'occuper une position active et une position inactive dans laquelle il est neutralisé.

2. Store selon la revendication 1, caractérisé en ce que l'organe d'arrêt est du type à frottement réglable tel qu'un frein et comprend une partie tournante telle qu'un tambour (19) ou un disque ainsi qu'une pièce d'appui éclipsable telle qu'un patin (20) ou une mâchoire.

3. Store selon la revendication 1, caractérisé en ce que l'organe d'arrêt est du type à blocage positif et comprend une partie tournante telle qu'un pignon denté ou une roue à crans ainsi qu'une pièce d'arrêt éclipsable telle qu'un cliquet.

4. Store selon la revendication 1, caractérisé en ce que le mécanisme de blocage (11-12) de chaque bras est constitué par un vérin dont le cylindre (11a-12a) d'une part et la tige (11a-12b) d'autre part sont articulés par leurs extrémités, selon deux points d'application respectivement (14-16) sur un demi-bras (1a-2a) et (13-15) sur l'autre (1b-2b), ce vérin (11-12) étant mis en communication avec un fluide sous pression permanente et contrôlé par des organes (21) susceptibles de faire varier la position relative du cylindre (11a-12a) et de la tige (11b-12b), afin que chacun de ces vérins (11 et 12) constitue en outre un moteur destiné au déplacement des demi-bras.

5. Store selon la revendication 1, caractérisé en ce que l'organe d'arrêt (19-20) associé au cylindre (4) comprend un mécanisme d'actionnement synchronisé avec l'un au moins des deux mécanismes de blocage (11-12) des bras (1-2).

6. Store selon la revendication 5, caractérisé en ce que le mécanisme de blocage des bras (1-2) étant constitué par des vérins hydrauliques (11-12), le mécanisme d'actionnement de l'organe d'arrêt (19-20) associé au cylindre (4) est également hydraulique et le store comprend un boîtier de commande (21) auquel aboutit une conduite d'alimentation de fluide sous pression (22) provenant d'une source et duquel partent des conduites de fluide sous pression (23-24) aboutissant aux vérins (11-12), une dérivation (25--26) étant reliée à un boîtier (27) contenant le mécanisme d'actionnement de l'organe d'arrêt (19-20), afin que les vérins (11-12) d'une part et le mécanisme d'actionnement de l'organe d'arrêt (19-20) d'autre part soient tous deux commandés en synchronisme, le boitier de commande (21) comprenant des vannes qui contrôlent l'écoulement du fluide sous pression.

7. Store selon la revendication 4, caractérisé en ce que le mécanisme de blocage des bras (1 et 2) est constitué par un vérin à simple effet c'est-à-dire ne comprenant qu'une seule conduite de fluide, le store comprenant un ressort sollicitant en permanence les demi-bras dans la direction opposée à celle donnée par la poussée du fluide dans le vérin, ce ressort étant avantageusement constitué par un fluide comprimé tel que de l'air, de l'azote ou analogue prévu dans le vérin lui-même.

## Patentansprüche

1. Gelenkarmmarkise mit einerseits einem Gestell, das zusammengesetzt ist aus Gelankarmen (1 und 2), einem Laststab (3), gegebenenfalls einem Mechanismus oder "Motor" für die gegenseitige Verstellung dieser Elemente und einem in Lagern (5) drehbaren Zylinder (4), und mit andererseits einer Plane (6), die zwischen dem Laststab (3) und dem Zylinder (4) gespannt ist, auf den sie aufgewickelt werden kann, dadurch gekennzeichnet, daß jeder Arm (1-2) mit einem Blockiermechanismus (11-12) an zwei Angriffspunkten (13-14 und 15--16) versehen ist, die sich beiderseits der Anlenkung (17-18) zweier Halbarme (1a-1b und 2a-2b) befinden, aus denen jeder Arm (1-2) zusammengesetzt ist, um sie ständig in ihren beiden möglichen Bewegungsrichtungen festzulegen, wenn der Blockiermechanismus (11-12) seinerseits unbeweglich ist, während der Zylinder (4) von der Bauart mit einem Organ, etwa einer Feder, ist, das ihn in seiner dem Aufwickeln der Plane (6) entsprechenden Drehrichtung beaufschlagt, und mit einem Organ (19-20) zur Festlegung der Drehung des Zylinders (4) verbunden ist, wobei dieses Festlegungsorgan (19-20) eine aktive Stellung und eine inaktive Stellung einnehmen kann, in der es unwirksam ist.

2. Markise nach Anspruch 1, dadurch gekennzeichnet, daß das Festlegungsorgan von der Bauart mit einstellbarer Reibung, etwa eine Bremse, ist und ein drehbares Teil, etwa eine Trommel (19) oder eine Scheibe, sowie ein einziehbares Anlageteil, etwa einen Schuh (20) oder einen Backen, aufweist.

3. Markise nach Anspruch 1, dadurch gekennzeichnet, daß das Festlegungsorgan von der Bauart mit zwangsläufiger Festlegung ist und ein drehbares Teil, etwa ein verzahntes Trieb oder ein Rad mit Rasten, sowie ein einziehbares Festlegungsteil, etwa eine Sperrklinke, aufweist.

4. Markise nach Anspruch 1, dadurch gekennzeichnet, daß der Blockiermechanismus (11-12) für jeden Arm aus einem Servomotor besteht, dessen Zylinder (11a-12a) einerseits und Stange (11b-12b) andererseits mit ihren Enden an zwei Angriffspunkten (14-16) am einen Halbarm (1a-2a) und an zwei Angriffspunkten (13-15) am anderen Halbarm (1b-2b) angelenkt sind, wobei dieser Servomotor (11-12) mit einem ständig unter Druck stehenden Druckmittel verbunden ist, das durch Organe (21) gesteuert wird, die die gegenseitige Stellung des Zylinders (11a-12a) und der Stange (11b12b) verändern können, damit jeder dieser Servomotoren (11 und 12) außerdem einen Motor zur Verstellung der Halbarme bildet.

5. Markise nach Anspruch 1, dadurch gekennzeichnet, daß das mit dem Zylinder (4) verbundene Festlegungsorgan einen Betätigungsmechanismus aufweist, der mit wenigstens einem des beiden Blockiermechanismen (11-12) für die Arme (1-2) synchronisiert ist.

6. Markise nach Anspruch 5, dadurch gekennzeichnet, daß der Blockiermechanismus für die Arme (1-2) durch hydraulische Servomotoren (11-12) gebildet ist, daß der Betätigungsmechanismus für das mit dem Zylinder (4) verbundene Festlegungsorgan (19-20) ebenfalls hydraulisch ist und daß die Markise einen Steuerkasten (21) aufweist, an dem eine Speiseleitung (22) für unter Druck stehendes und von einer Quelle kommendes Druckmittel mündet, und von dem Leitungen (23-24) für unter Druck stehendes Druckmittel ausgehen, die an den Servomotoren (11-12) münden, wobei eine Abzweigung (25-26) mit einem Kasten (27) verbunden ist, der den Betätigungsmechanismus für das Festlegungsorgan (19-20) enthält, damit die Servomotoren (11-12) einerseits und der Betätigungsmechanismus für das Festlegungsorgan (19-20) andererseits alle beide synchron gesteuert werden, wobei der Steuerkasten (21) Ventile aufweist, die die Strömung des unter Druck stehenden Druckmittels steuern.

7. Markise nach Anspruch 4, dadurch gekennzeichnet, daß der Blockiermechanismus für die Arme (1 und 2) aus einem einfachwirkenden Stellzylinder, d.h. mit nur einer einzigen Druckmittelleitung, besteht, wobei die Markise eine Feder aufweist, die die Halbarme ständig entgegengesetzt zu der Richtung beaufschlägt, die durch den Schub des Druckmittels im Stellzylinder gegeben ist, wobei die Feder vorteilhaft aus einem komprimierten Druckmittel, wie Luft, Stickstoff oder dergleichen, besteht, das im Stellzylinder selbst vorgesehen ist.

## Claims

1. A blind of the awning type, which on the one hand comprises a frame incorporating hinged arms (1 and 2), a load bar (3), possibly a so-called "motor" mechanism for the relative displacement of these elements and a cylinder (4) rotatable in bearings (5), and on the other hand a cloth (6) stretched between the load bar (3) and the cylinder (4) on which it may be wound, characterised in that each arm (1-2) is equipped with a locking mechanism (11-12) having two points of application (13-14 and 15-16) situated at either side of the joint (17-18) of the two half-arms (1a-1b and 2a-2b) which form each arm (1-2) in order permanently to immobilise them in both their possible directions of displacement when the locking mechanism (11-12) itself is at rest, whilst the cylinder (4) is of the kind comprising a member such as a spring intended constantly to load the same in its direction of rotation corresponding to the winding-up of the cloth (6) and is associated with a stop element (19-20) of the rotation of the cylinder (4), this stop element (19-20) being able to occupy an active position and an inactive position in which it is neutralised.

2. A blind according to claim 1, characterised in that the stop element is of the adjustable friction type such as a brake and comprises a rotary part such as a drum (19) or a disc, as well as a withdrawable thrust member such as a shoe (20) or jaw.

3. A blind according to claim 1, characterised in that the stop element is of the positive locking action type and comprises a turning part such as a toothed pinion or a gear wheel, as well as a withdrawable stop element such as a pawl.

4. A blind according to claim 1, characterised in that the locking mechanism (11-12) of each arm is formed by a jack of which the cylinder (11a-12a) on the one hand and the connecting rod (11a-12b) on the other hand are hinged via their extremities at two points of application (14-16) respectively on one half-arm (1a-2a) and (13-15) respectively on the other (1b-2b), this jack (11-12) being placed in communication with a fluid under constant pressure and controlled by members (21 able to cause the relative positions of the cylinder (11a-12a) and of the rod (11b-12b) to vary so that each of these jacks (11 and 12) furthermore constitutes a motor intended for displacement of the half-arms.

5. A blind according to claim 1, characterised in that the stop element (19-20) associated with the cylinder (4) comprises an actuating mechanism synchronised with at least one of the two mechanisms (11-12) for locking the arms (1-2).

6. A blind according to claim 5, characterised in that the mechanism for locking the arms (1-2) being formed by hydraulic jacks or rams (11-12), the mechanism for actuating the stop element (19-20) associated with the cylinder (4) is equally hydraulic and the blind comprises a control housing (21) to which leads a pipe for feed of pressurised fluid (22) coming from a source, and from which start pipes carrying fluid under pressure (23-24) leading to the jacks (11-12), a branch (25-26) being connected to a housing (27) containing the mechanism for actuation of the stop element (19-20) so that the jacks (11-12) on the one hand, and the mechanism for actuation of the stop element (19-20) on the other hand are both operated synchronously, the control housing (21) comprising valves which control the flow of pressurised fluid.

7. A blind according to claim 4, characterised in that the mechanism for locking the arms (1 and 2) comprises a single-acting jack, that is to say comprising a single fluid pipe only, the blind comprising a spring which constantly impels the half-arms in the direction opposite to that imparted by the thrust of the fluid within the jack, this spring advantageously being formed by a compressed fluid such as air, nitrogen or the like provided within the jack itself.
